# EUROPÄISCHE PATENTSCHRIFT

(11) **EP 0 235 204 B1**
(45) Veröffentlichungstag und Bekanntmachung des Hinweises auf die Patenterteilung: **27.09.1989**
(21) Anmeldenummer: 86905130.0
(22) Anmeldetag: 28.08.1986
(51) Int. Cl.: B05C 1/08, B41F 31/26, B41F 31/04

(54) **EINRICHTUNG ZUM DOSIERTEN AUFBRINGEN FLIESSFÄHIGER MEDIEN AUF EINE BAHN ODER EINE WALZE**
DEVICE FOR APPLYING AND DOSING OF FLUID MEDIA TO A WEB OR A CYLINDER
DISPOSITIF D'APPLICATION ET DE DOSAGE D'AGENTS FLUIDES SUR UNE BANDE OU SUR UN CYLINDRE

(30) Priorität: 30.08.1985 AT 2546/85
(43) Veröffentlichungstag der Anmeldung: 09.09.1987
(73) Patentinhaber: Zimmer, Johannes, A-9020 Klagenfurt (AT)
(72) Erfinder: LETSCHNIG, Friedrich, A-9020 Klagenfurt (AT); ZIMMER, Johannes, A-9020 Klagenfurt (AT)
(74) Vertreter: Puchberger, Rolf, Dipl. Ing.
(86) Internationale Anmeldenummer: AT8600052
(87) Internationale Veröffentlichungsnummer: WO8701308

(56) Entgegenhaltungen:
- EP-A- 0 064 270
- WO-A-85/01226
- DE-A- 2 437 006
- DE-A- 3 436 082
- US-A- 4 378 390

## Beschreibung

Die Erfindung betrifft eine Einrichtung zum dosierten Aufbringen fliessfähiger Medien auf eine Fläche einer Bahn oder einer Walze mittels einer Übertragungswalze und einer, an der zu beauftragenden Fläche anliegenden Auftragungswalze, die magnetisch anpressbar und achslagerlos in ihrer Arbeitsposition gehalten ist, wobei die Übertragungswalze eine strukturierte Oberfläche aufweist.

Eine derartige Einrichtung ist aus der W085/01226 bekannt. Die Aufgabe der vorliegenden Erfindung ist es, eine derartige Einrichtung weiter zu verbessern und insbesondere zu gewährleisten, dass das aufzutragende Medium gleichmässig und vollständig auf die Oberfläche einer Bahn oder einer Walze aufgetragen wird.

Erfindungsgemäss wird jetzt bei der erwähnten Einrichtung vorgeschlagen, dass die Auftragungswalze eine elastische Oberfläche und zusätzlich zum Umfangsantrieb einen Axialfriktionsantrieb aufweist, und dass die Übertragungswalze an ihrer Oberfläche als Struktur eine die Mengendosierung bestimmende Rasterung hat.

Dadurch, dass die Auftragungswalze eine elastische Oberfläche hat, ist es möglich, das Medium aus den Vertiefungen der Übertragungswalze besser und vollständiger zu entnehmen, so dass das gesamte, von der Übertragungswalze mitgenommene Medium gleichmässig und vollständig auf die Übertragungswalze gebracht wird und somit auf die zu beauftragende Fläche. Unterstützt wird die gleichmässige Verteilung des aufzutragenden Mediums dadurch, dass die Auftragungswalze zusätzlich zum Umfangsantrieb noch einen Axialfriktionsantrieb besitzt, wodurch der Auftragungswalze und der Übertragungswalze verschiedene Geschwindigkeiten erteilt werden können. Durch die letztere Massnahme wird auch die dosierende Wirkung unterstützt. Es ergibt sich, dass durch die Erfindung das gleichmässige Aufbringen fliessfähiger Medien gegenüber dem Stand der Technik wesentlich erhöht wird. Es wird pro Flächeneinheit stets die gleiche Menge an Medium von der Übertragungswalze aufgenommen, und zwar gleichgültig welche Konsistenz das aufzutragende Medium hat, d. h. ob dieses eine grosse oder kleine Viskosität aufweist und auch welches Medium es ist. Die Vertiefungen in der strukturierten Übertragungswalze werden stets vollständig gefüllt und es wird somit eine genau bestimmte Menge des aufzutragenden Mediums auf die Auftragungswalze abgegeben.

Die Erfindung wird anhand der Zeichnungen beispielsweise näher beschrieben. Fig. 1 zeigt eine Ausführungsform, bei der zu einer Magnetwalze seitlich ein Trog mit dem aufzutragenden Medium vorgesehen ist. In Fig. 2 sind die Übertragungswalze und die Auftragungswalze übereinander angeordnet und Fig. 3 zeigt eine Anordnung, bei der die Übertragungswalze einen offenen Trog verschliesst. Die Fig. 4, 5 und 6 zeigen weitere Ausführungsformen der Erfindung.

Bei der Ausführungsform gemäss Fig. 1 taucht die Übertragungswalze 1 mit gerasteter Oberfläche in das aufzutragende Medium 2 ein, das in einem Behälter 7 angeordnet ist. Das aufzutragende Medium 2 befindet sich in den Vertiefungen der Oberflächenprofilierungen der Walze 1 und überschüssiges Medium wird durch die Rakel 6 abgestreift. An der Übertragungswalze 1 liegt eine Auftragungswalze 3 an, deren Oberfläche aus einem elastischen Material besteht und glatt, strukturiert oder als Reliefmusterträger ausgebildet sein kann. DieseAuftragungswalze 3 nimmtdas Medium von der Übertragungswalze 1 ab und transportiert es zur Warenbahn 10. Als Gegenfläche zur Auftragungswalze 3 ist im vorliegenden Fall eine Magnetwalze 4 vorgesehen, d. h. eine Walze, in deren Innerem sich Elektromagnete 5 befinden. Es ist selbstverständlich möglich, anstelle der Magnetwalze 4 auch einen Magnetbalken einzusetzen. Die Auftragungswalze 3, die das aufzutragende Medium 2 auf den Träger aufbringt, ist achslagerlos angeordnet und in Abhängigkeitvon der Intensität der Magnetkraft und von der Dicke des Trägers, z. B. der Warenbahn 10, relativ zur Magnetwalze 4 beweglich. Selbstverständlich ist es möglich, eine diese Beweglichkeit berücksichtigende Führung der Auftragungswaize vorzusehen. Die Auftragungswalze 3 liegt im sich ausweitenden Bereich zwischen der Übertragungswalze 1 und der Magnetwalze 4 und steht mit dem Umfang dieser beiden Walzen in Kontakt, d. h., die Auftragungswalze 3 ist nur umfangsgelagert. Ihre Positionierung erfolgt magnetisch durch den Elektromagneten 5, allenfalls in Verbindung mit der Schwerkraft. Zusätzlich zum Umfangsantrieb ist auch noch ein Axialfriktionsantrieb vorgesehen.

Man kann das Magnetsystem 5 verschwenkbar ausbilden, wie dies durch den Doppelpfeil 12 angedeutet ist. Das Verschwenken des Magnetsystems bewirkt mehr oder weniger starke Anpressung der Auftragungswalze 3 an der Übertragungswalze 1. Es sei auch darauf hingewiesen, dass die Oberfläche der Auftragungswalze 3 zum vollflächigen Auftragen vollkommen glatt sein kann, oder wenn man eine Bemusterung wünscht, kann ein Relief vorhanden sein. Die Abstreifrakel 6 wird vorzugsweise nur dann verwendet, wenn ein Muster auf die Warenbahn 10 aufgetragen werden soll. Bei vollflächiger Auftragung wird vorzugsweise ohne Rakel gearbeitet. Die Magnetwalze 4 wird vorzugsweise dann gegen einen Magnetbalken ausgetauscht, wenn die Auftragung auf eine flächenstabile Bahn erfolgen soll.

In Fig. 2 ist eine andere Ausführungsform der Erfindung dargestellt. Hier ist die Übertragungswalze 1 oberhalb der Auftragungswalze 3 vorgesehen und die Übertragungswalze 1 wird teilweise von einem Behälter 7 umschlossen. Der Behälter 7 wird in diesem Fall gegenüber der Übertragungswalze 1 zwei Rakeln 8, 9 verschlossen, so dass nur das von den Profilierungen an der Oberfläche der Übertragungswalze 1 aufgenommene Material den Behälter 7 verlassen kann.

Man kann erkennen, dass hier die Elektromagnete an einem Tisch 11 angeordnet sind. Es ist nicht notwendig, dass der Behälter 7 über zwei Rakeln 8, 9 verschlossen wird, sondern es besteht auch die Möglichkeit, nur eine einzige Rakel vorzusehen und den Behälter auf der anderen Seite der Walze 1 in anderer Weise zu verschliessen, z. B. indem die Walze 1 gegen die Seitenwand des Behälters abdichtet.

In Fig. 3 ist eine weitere Ausführungsform der Erfindung dargestellt. Der Durchmesser der Walzen 1 und 3, die wieder übereinander angeordnet sind, ist hier gegenüber dem Durchmesser der Magnetwalze 4 relativ klein und die Übertragungswalze 1 dichtet einen Behälter 7 nach unten ab. Dieser Behälter 7 kann oben offen sein, so dass das aufzutragende Medium 2 ständig nachgefülltwerden kann, z. B. durch einen parallel zur Achse der Übertragungswalze 1 bewegten Schlauch. Dadurch wird auch eine gleichmässige Verteilung des Mediums im Trog 7 gewährleistet. Die Durchmesser der beiden Walzen können so ausgelegt sein, dass dann, wenn beide dieser Walzen ein magnetisierbares Material aufweisen, die Magnetkraft der Elektromagnete auf beide Walzen einwirkt, so dass beide Walzen gegen die Warenbahn 10 gepresst werden.

Die Fig. 4 zeigt eine Ausführungsform der Erfindung, wo anstelle einer massiven Auftragungswalze eine dünnwandige Hohlwalze 13 vorgesehen ist, z. B. aus glasfaserverstärktem Kunststoff oder aus Metall, wie z. B. galvanischem Nickel, auf die eine Gummierung 15 aufgetragen ist. Diese Hohlwalzen können verschiedene Durchmesser haben, und zwar je nach dem Rapport. Eine Hohlwalze mit grösserem Durchmesser ist strichliert bei 14 angedeutet. Wiederum kann die Oberfläche der Hohlwalze 13 bzw. 14 glatt oder bemustert sein. Diese Hohlwalzen sind nur umfangsgelagert, und zwar kann die Hohlwalze 13 bzw. 14 mit Endringen ähnlich den Einkleberingen bei Rundschablonen versehen werden. Die erforderliche Anpresskraft in der Druckzone wird über eine eingelegte Rolle 16 aus einem magnetisierbaren Material ausgeübt, die von der Magnetwalze 5 angezogen wird. Im Gegensatzzu dem Rundschablonendruck mit Magnetrollrakel erfolgt hier die Einfärbung von aussen, und zwar über die Übertragungswalze 1, welche ebenfalls mit einem Magnetsystem 17 ausgestattet werden kann, das in der Farbübergabezone eine weitere in die Hohlwalze 13 bzw. 14 eingelegte Rolle 18 aus magnetisierbarem Material eine Anpressung zwischen Übertragungswalze 1 und Hohlwalze 13 bzw. 14 bewirkt.

Die Anwendung dieser Hohlwalzen 13 bzw. 14 ist vor allem bei grösseren Druckbreiten und Rapporten aus Preis- und Handhabungsgründen, d. h. Gewichtsersparnis, von erheblichem Vorteil. Ausserdem wird durch die Anwendung des Magnetsystems der Nachteil des mechanischen Durchbiegens bei grösseren Arbeitsbreiten vermieden.

Fig. 5 zeigt eine Ausführungsform der Erfindung, bei der die Übertragungswalze 1 einen Zapfen 19 aufweist, der auf einer Ebene 20 aufliegt. Die Übertragungswalze 1 ist in Richtung des Doppelpfeiles 23 und die Auftragungswalze 3 in Richtung des Doppelpfeiles 24 beweglich, d. h., beide Walzen können sich zur Auftragungsstelle 26 bewegen bzw. von dieser abheben. Eine elastische Kraft21 drücktdie Übertragungswalze gegen die Auftragungswalze 3 und diese an die Warenbahn 10 und an die Magnetwalze 4 an.

Eine andere Möglichkeit dieser Ausführungsform ist in Fig. 6 dargestellt. Hier liegt der Zapfen 19 der Übertragungswalze 1 auf einer schrägen Ebene 22 auf und die elastische Kraft 21 hat hier eine Schwerkraftkomponente. Wiederum ist die Auftragungswalze 3 in Richtung des Doppelpfeiles 24 beweglich, die Übertragungswalze 1 hingegen ist entsprechend des Doppelpfeiles 25 beweglich. Allein schon durch die Schwerkraft wird die Übertragungswalze 1 entlang der schrägen Ebene 22 bewegt und dadurch gegen die Auftragswalze 3 gedrückt und diese wird magnetisch gegen die Auftragungsstelle 26 auf der Warenbahn 10 gepresst.

## Patentansprüche

1. Einrichtung zum dosierten Aufbringen fliessfähiger Medien auf eine Fläche einer Bahn (10) oder einer Walze mittels einer Übertragungswalze (1) und einer, an der zu beauftragenden Fläche (10) anliegenden Auftragungswalze (3, 13, 14), die magnetisch anpressbar und achslagerlos in ihrer Arbeitsposition gehalten ist, wobei die Übertragungswalze (1 ) eine strukturierte Oberfläche aufweist, dadurch gekennzeichnet, dass die Auftragungswalze (3,13,14) eine elastische Oberfläche (15) und zusätzlich zum Umfangsantrieb einen Axialfriktionsantrieb aufweist, und dass die Übertragungswalze (1 ) an ihrer Oberfläche als Struktur eine die Mengendosierung bestimmende Rasterung hat.

2. Einrichtung nach Anspruch 1, dadurch gekennzeichnet, dass an der Rasterung der Übertragungswalze (1 ) eine Abstreifrakel (6) anliegt, die, wie beim Tiefdruck an sich bekannt, die überschüssige Menge des Mediums (2) abrakelt.

3. Einrichtung nach Anspruch 1, dadurch gekennzeichnet, dass die Übertragungswalze (1) oberhalb der Auftragungswalze (3) angeordnet ist und das aufzutragende Medium (2) durch mindestens eine an der Übertragungswalze anliegende Rakel (8 bzw. 9) gehalten bzw. ein Trog für das aufzutragende Medium angeordnet ist (Fig. 2, 3).

4. Einrichtung nach Anspruch 1, dadurch gekennzeichnet, dass die Auftragungswalze (13,14) eine dünnwandige Hohlwalze ist, in der eine Rolle (16) aus magnetisierbarem Material angeordnet ist, auf die die das Magnetfeld erzeugenden Teile (5) einwirken.

5. Einrichtung nach einem der vorhergehenden Ansprüche, dadurch gekennzeichnet, dass die Oberfläche der Hohlwalze (13, 14) gummiert ist.

6. Einrichtung nach einem der vorhergehenden Ansprüche, dadurch gekennzeichnet, dass die Enden der Hohlwalze (13,14) in Endringen gehaltert sind, die dann ihrerseits in einer Halterung angeordnet sind.

7. Einrichtung nach einem der vorhergehenden Ansprüche, dadurch gekennzeichnet, dass die Übertragungswalze (1) als Magnetwalze ausgebildet ist (Elektromagnet 17) und in der Hohlwalze (13,14) eine zweite Rolle (18) aus magnetisierbarem Material angeordnet ist, die die Hohlwalze (13, 14) an die Übertragungswalze (1 ) anpresst.

8. Einrichtung nach einem der vorhergehenden Ansprüche, dadurch gekennzeichnet, dass die das Magnetfeld erzeugenden Teile (5) verschwenkbar sind.

9. Einrichtung nach einem der vorhergehenden Ansprüche, dadurch gekennzeichnet, dass die Übertragungswalze einen Zapfen (19) trägt, der auf einer Ebene (20, 22) aufliegt, die gegebenenfalls gegenüber der Horizontalen geneigt ist.

10. Einrichtung nach einem der vorhergehenden Ansprüche, dadurch gekennzeichnet, dass der Antrieb der Übertragungswalze (1) mit veränderbarer Relativgeschwindigkeit zur Auftragungswalze (3) und zur Magnetwalze (4) gegeben ist.

11. Einrichtung nach einem der vorhergehenden Ansprüche, dadurch gekennzeichnet, dass die Übertragungswalze (1) und die Auftragungswalze (3) beweglich sind und gegen dieAuftragungsstelle (26) verschiebbar sind.

12. Einrichtung nach einem der vorhergehenden Ansprüche, dadurch gekennzeichnet, dass die Übertragungswalze (1 ) axial gelagert ist und die Auftragungswalze (3) in Richtung zur Auftragungsstelle (26) beweglich ist.

## Claims

1. Apparatus for the dispensed application of flowable media to a surface of a web'(10) or of a roller by means of a transfer roller (1 ) and an applicator roller (3, 13, 14) bearing on the surface (10) to which the media are to be applied, the said applicator roller being capable of being applied by magnetism and being supported in its working position without axial bearings, the transfer roller (1) having a textured surface, characterised in that the applicator roller (3, 13, 14) has a resilient surface (15) and in addition an axial peripheral friction drive means, the transfer roller (1) having on its surface a grid arrangement which provides the textured surface and also dispenses the quantity of medium.

2. Apparatus according to Claim 1, characterised in that bearing on the grid arrangement on the transfer roller (1) is a scraper blade (6) which, in manner known per se in intaglio printing, scrapes off the excess quantity of medium (2).

3. Apparatus according to Claim 1, characterised in that the transfer roller (1) is disposed above the applicator roller (3), the medium (2) which is to be applied being held by at least one scraper blade (8, 9) which bears on the transfer roller or in that a trough is provided to accommodate the medium which is to be applied (Figs. 2, 3).

4. Apparatus according to Claim 1, characterised in that the applicator roller (13, 14) is a thin-walled hollow roller in which there is a roller (16) of magnetisable material and which is acted upon by the parts (5) which generate the magnetic field.

5. Apparatus according to one of the preceding Claims, characterised in that the surface of the hollow roller (13, 14) is rubberised.

6. Apparatus according to one of the preceding Claims, characterised in that the ends of the hollow roller (13,14) are supported in end rings which are then in turn disposed in a support.

7. Apparatus according to one of the preceding Claims, characterised in that the transfer roller (1 ) is constructed as a magnetic roller (electromagnet 17) and in that there is in the hollow roller (13,14) a second roller (18) of magnetisable material which presses the hollow roller (13, 14) against the transfer roller (1).

8. Apparatus according to one of the preceding Claims, characterised in that the parts (5) which generate the magnetic field are pivotable.

9. Apparatus according to one of the preceding Claims, characterised in that the transfer roller carries a journal (19) which rests on a plane (20, 22) which may possibly be inclined in respect of the horizontal.

10. Apparatus according to one of the preceding Claims, characterised in that the drive for the transfer roller (1) has a variable speed relative to the applicator roller (3) and the magnetic roller (4).

11. Apparatus according to one of the preceding Claims, characterised in that the transfer roller and the applicator roller (3) are movable and are displaceable towards the point of application (26).

12. Apparatus according to one of the preceding Claims, characterised in that the transfer roller (1) is axially mounted and in that the applicator roller (3) is movable in the direction of the point of application (26).

## Revendications

1. Installation pour l'application dosée de milieux fluides sur une surface d'un panneau (10) ou d'un cylindre au moyen d'un cylindre de transfert (1 ) et d'un cylindre d'application (3, 13, 14) adjacent à la surface (10) à charger, ce dernier cylindre pouvant être appuyé par un aimant et étant maintenu en position de fonctionnement sans palier axial, le cylindre de transfert (1 ) présentant une surface structurée, caractérisée par le fait que le cylindre d'application (3, 13, 14) comporte une surface élastique (15) et, en plus de l'entraînement périphérique, un entraînement par friction axiale et que le cylindre de transfert (1 ) présente à sa surface, comme structure, une trame déterminant le dosage des quantités.

2. Installation selon la revendication 1, caractérisée par le fait que s'appuie sur la trame du cylindre de transfert (1 ) une raclette (6) qui, comme on le sait en impression, enlève par raclage l'excédent du milieu (2).

3. Installation selon la revendication 1, caractérisée par le fait que le cylindre de transfert (1 ) est monté au-dessus du cylindre applicateur (3) et que le milieu à appliquer (2) est maintenu par au moins une raclette (8 ou 9) s'appuyant sur le cylindre de transfert ou bien une auge est prévue pour le milieu à appliquer (figures 2, 3).

4. Installation selon la revendication 1, caractérisée par le fait que le cylindre d'application (13, 14) est un cylindre creux à paroi mince dans lequel est monté un rouleau (16) en matière magnétisable sur lequel agissent les éléments (5) produisant le champ magnétique.

5. Installation selon l'une des revendications ci-dessus, caractérisée par. le fait que la surface du cylindre creux (13, 14) est en gomme.

6. Installation selon l'une des revendications ci-dessus, caractérisée par le fait que les extrémités du cylindre creux (13, 14) sont supportées dans des anneaux finaux qui, à leur tour, sont montés dans un support.

7. Installation selon l'une des revendications ci-dessus, caractérisée par le fait que le cylindre de transfert (1 ) est constitué d'un cylindre magnétique (électro-aimant 17) et qu'un second rouleau (18) en matière magnétisable est monté dans le cylindre creux (13, 14), ce second rouleau appliquant le cylindre creux (13, 14) sur le cylindre de transfert (1).

8. Installation selon l'une des revendications ci-dessus, caractérisée par le fait que les éléments (5) produisant le champ magnétique sont orientables.

9. Installation selon l'une des revendications ci-dessus, caractérisée par le fait que le cylindre de transfert comporte un tourillon supporté par un plan (20, 22) qui est, éventuellement, incliné par rapport à l'horizontale.

10. Installation selon l'une des revendications ci-dessus, caractérisée par le fait que l'entraînement du cylindre de transfert (1 ) a lieu avec une vitesse relative par rapport au cylindre d'application (3) et au cylindre magnétique (4) qui peut être modifiée.

11. Installation selon l'une des revendications ci-dessus, caractérisée par le fait que le cylindre de transfert (1 ) et le cylindre d'application (3) sont mobiles et déplaçables par rapport au point d'application (26).

12. Installation selon l'une des revendications ci-dessus, caractérisée par le fait que le cylindre de transfert (1 ) est supporté axialement et que le cylindre d'application (3) est mobile en direction du point d'application (26).
